# EUROPÄISCHE PATENTSCHRIFT

(11) **EP 2 913 582 B1**
(45) Veröffentlichungstag und Bekanntmachung des Hinweises auf die Patenterteilung: **28.06.2017**
(21) Anmeldenummer: 15157197.3
(22) Anmeldetag: 02.03.2015
(51) Int. Cl.: F21V 3/02, F21V 17/16, F21V 19/00, F21V 3/04, F21V 7/00, F21V 13/10, F21V 15/01, F21Y 115/10, F21Y 103/10

(54) **Diffusor für eine Leuchte**
DIFFUSER FOR A LUMINAIRE
DIFFUSEUR POUR UNE LAMPE

(30) Priorität: 28.02.2014 DE 102014102686
(43) Veröffentlichungstag der Anmeldung: 02.09.2015
(73) Patentinhaber: Trilux GmbH & Co. KG, 59759 Arnsberg (DE)
(72) Erfinder: Bigge, Guido, 59846 Sundern (DE); Kroll, Rüdiger, 59757 Arnsberg (DE); Schreiber, Thomas, 59757 Arnsberg (DE)
(74) Vertreter: Lippert Stachow Patentanwälte Rechtsanwälte

(56) Entgegenhaltungen:
- EP-A1- 2 672 172
- DE-U1-202014 100 784
- US-A1- 2002 101 733
- US-A1- 2005 088 845
- US-A1- 2011 141 729
- US-A1- 2013 044 475
- US-A1- 2013 128 572

## Beschreibung

Die Erfindung betrifft einen Diffusor für eine langgestreckte, insbesondere eine LED-Leuchte mit einer Reihenanordnung von LEDs, wobei der Diffusor im Querschnitt senkrecht zur Längserstreckung im Wesentlichen U-förmig ausgebildet ist mit zwei Seitenschenkeln und einem die Seitenschenkel verbindenden Dachabschnitt. Die Erfindung betrifft ferner eine Baugruppe für eine langgestreckte LED-Leuchte sowie eine Leuchte, jeweils umfassend einen derartigen Diffusor.

Ein solcher herkömmlicher Diffusor dient bei langgestreckten Leuchten zur Erzielung einer vorgegebenen Lichtverteilung der Leuchte. Insbesondere bei der Verwendung für eine LED-Leuchte, bei welcher eine Mehrzahl von LEDs in Reihe angeordnet sind, soll idealerweise der Lichteindruck eines homogenen, langgestreckten Leuchtmittels erzeugt werden. Zu diesem Zweck wird der Diffusor in der Regel aus einem stark streuenden Material, insbesondere einem transluzenten Material hergestellt, um das vom Leuchtmittel der Leuchte ausgesendete Licht bei der Transmission des Lichtes durch den Diffusor derart zu streuen, dass für einen Betrachter der gewünschte Lichteindruck, respektive die gewünschte Lichtverteilung erzeugt wird. Insbesondere bei LED-Leuchten können sich aufgrund von Abschattungen in dieser Hinsicht ergeben, welche den Lichteindruck stören.

Die US 2013/0128572 A1 betrifft eine Deckenleuchte gemäß dem Oberbegriff des Anspruchs 1, mit einem Grundkörper, auf dem eine Reflektorplatte aufgebracht ist, welche selbst eine Eingriffsplatte aus Metall trägt, mit welcher eine LED-Basisplatte in Eingriff gebracht ist. Die LEDs sind durch eine lichtdurchlässige, röhrenförmige Abdeckung abgedeckt, wobei die Abdeckung Eingriffsvorsprünge aufweist, die mit der Eingriffsplatte in Eingriff gebracht sind. Die US 2011/0141729 A1 betrifft eine Retrofit-Lampe mit einem Gehäuse sowie einer Mehrzahl von an dem Gehäuse angebrachten Lichtquellen, wobei die Lichtquellen durch eine lineare Batwing-Linse abgedeckt sind und die Batwing-Linse und das Gehäuse zusammenwirkende Hakenelemente aufweisen zum Halten der Linse am Gehäuse. Die US 2013/0044475 A1 betrifft eine Leuchte, umfassend ein reflektives Element, das eine oder mehrere Öffnungen zum Hindurchlassen eines ersten Anteils von Lichtes aus einer oder mehreren Lichtquellen aufweist und zum Reflektieren eines zweiten Anteils sowie aufweisend ein refraktives Element zum Empfangen und Durchlassen der ersten und zweiten Anteile des Lichtes. Die EP 2 672 172 A1 betrifft eine Leuchte mit einem sich in Längsrichtung erstreckenden Tragprofil, an dem ein Geräteträger befestigt ist, an dem ein Leuchtmittel angebracht ist. Zumindest ein an dem Geräteträger angebrachter Reflektor ist vorgesehen mit zwei abstehenden Seitenwänden, wobei die Leuchte ferner einen beabstandet zum Reflektor angeordneten Diffusor aufweist. Die US 2002/0101733 A1 betrifft eine Lichtröhre zur Verwendung über einem Leuchtmittel, wobei die Röhre in Längsrichtung einen Schlitz aufweist, von dem sich zwei nach innen verlaufende Flansche erstrecken zur Bildung eines Kanals zur Aufnahme einer Folie, welche das von der Lichtquelle emittierte Licht in Bezug auf seine Eigenschaften wie Farbe, Polarisation, Strahlrichtung etc. verändert.

Der Erfindung liegt die Aufgabe zugrunde, herkömmliche Diffusor für langgestreckte Leuchten so zu gestalten, dass ein einfacher Aufbau der Leuchte ermöglicht wird und gleichzeitig eine gewünschte Lichtverteilung beibehalten bzw. diese verbessert werden kann.

Diese Aufgabe wird durch einen Diffusor mit den Merkmalen von Anspruch 1 gelöst. Der erfindungsgemäße Diffusor zeichnet sich dadurch aus, dass an beide Seitenschenkel im Bereich ihrer freien Enden zur Bereitstellung von weiteren optisch wirksamen Diffusorwandabschnitten jeweils eine, zur U-Form innen liegende und sich zum Dachabschnitt hin erstreckende Lippe angeformt ist.

Die Anformung der jeweiligen Lippe im Bereich der Seitenschenkel des Diffusors und damit im Innern des Diffusors führt zur Gestaltung von weiteren, innen liegenden und optisch wirksamen, d.h. für die Lichtverteilung wirksamen Diffusorwandabschnitten. Oder anders ausgedrückt: Durch die erfindungsgemäße Gestaltung der jeweiligen Lippe an den zugeordneten Seitenschenkel ergeben sich bei einem horizontalen Schnitt in Querrichtung des Diffusors eine Abfolge von zumindest zwei optisch wirksamen Diffusorwandabschnitten, wodurch die Diffusoreigenschaften des Diffusors dort wesentlich verbessert werden. Die Lippen können sich zumindest abschnittsweise nach oben zum Dachabschnitt hin erstrecken und führen damit zu weiteren Bereichen, an und in welchen auftreffendes Licht reflektiert oder gestreut wird, sodass häufig in diesen Abschnitten auftretende Kernschatten aufgeweicht werden, welche ansonsten zu einem unerwünschten Lichteindruck aufgrund einer inhomogenen Lichtverteilung führen können.

Mit der erfindungsgemäßen Gestaltung eines Diffusors ergeben sich bei der Konstruktion der langgestreckten Leuchte, insbesondere einer LED-Leuchte eine erhöhte Flexibilität bei der Konstruktion bzw. Gestaltung der Leuchte. Beispielsweise ermöglicht der erfindungsgemäße Diffusor eine höhere Flexibilität bei der Anordnung von elektronischen und/oder mechanischen Bauteilen ohne Beeinträchtigung von lichttechnischen Vorgaben. Beispielsweise kann mit dem erfindungsgemäß ausgebildeten Diffusor in vielen Anwendungsfällen auf das Vorsehen eines weiteren optischen Elementes zur Strahlformung, insbesondere einer in direkter Nähe zur LED-Reihe angebrachter Primäroptik verzichtet werden. Es sei jedoch darauf hingewiesen, dass der erfindungsgemäße Diffusor auch zusammen mit weiteren optischen Elementen wie einer derartigen Primäroptik eingesetzt werden kann.

Die im Bereich des freien Endes eines Seitenschenkels angeformte Lippe kann einerseits so ausgestaltet sein, dass sie etwas beabstandet vom freien Ende eines Seitenschenkels sich aus dessen Wandung heraus erstreckt, es ist jedoch auch möglich, dass sich an das freie Ende eines solchen Seitenschenkels die besagte Lippe anschließt bzw. der Seitenschenkel in eine solche Lippe übergeht.

Weitere erfindungsgemäße Merkmale sind in der nachfolgenden allgemeinen Beschreibung, der Figurenbeschreibung sowie den Unteransprüchen angegeben.

Zweckmäßigerweise können sich beide angeformten Lippen im Innern der U-Form und insbesondere im Bereich ihrer jeweiligen freien Enden aufeinander zu erstrecken, derart, dass sich der Abstand der Lippen mit steigender Lippenhöhe, d.h. mit steigender Erstreckung in Richtung zum Dachabschnitt verringert. Dabei können die Lippen im Bereich ihrer freien Enden auch eine Krümmung aufweisen, sie müssen nicht notwendigerweise geradlinig verlaufen. Zweckmäßigerweise können sich die Lippen im Innern des Diffusors in solche Raumbereiche erstrecken, in welchen geometrische Kernschatten erzeugt werden, welche durch die Lippen für einen außenstehenden Betrachter aufgehellt bzw. aufgeweicht werden. Dabei wird von der Innenfläche des Diffusors bzw. vom Volumen des Diffusors reflektiertes bzw. gestreutes Licht, das auf die Lippen auftrifft, durch die Lippen gestreut bzw. reflektiert, was zu einer Homogenisierung der Lichtverteilung beiträgt.

Zweckmäßigerweise kann vorgesehen sein, dass eine im Bereich ihres freien Endes an einen Seitenschenkel angeformte Lippe mit der zugeordneten Seitenschenkelwandung eine rinnen- oder grabenartige Gestaltung bildet, wobei die Öffnung dieser Gestaltung in Richtung zum Dachabschnitt der U-Form des Diffusors weisen kann. Durch diese Maßnahme kann erreicht werden, dass noch mehr Licht durch Streuung und/oder Reflektion auf die Lippen trifft, sodass eine weitere Aufhellung bzw. Homogenisierung bestimmter Bereiche innerhalb des Diffusors ermöglicht wird.

Zweckmäßigerweise kann vorgesehen sein, dass eine Seitenschenkelwandung am freien Ende eines Seitenschenkels einen nach innen verlaufenden Krümmungsbereich aufweist, an den sich wie obenstehend schon angegeben, eine zugeordnete Lippe anschließen kann. Es ist jedoch auch möglich, dass sich das Ende des Seitenschenkels zunächst nach innen, also rein horizontal erstreckt und sich an diese Erstreckung dann die nach oben in Richtung zum Dachabschnitt verlaufende Lippe anschließt. Die spezifische Gestaltung der Lippe kann jeweils an die geometrischen Gegebenheiten in der Leuchte angepasst sein.

Zur Gestaltung des erfindungsgemäßen Diffusors eignen sich sowohl Spritzgießverfahren, jedoch auch Extrusionsverfahren, da die beschriebene Gestaltung des Diffusors im Schnitt quer zur Längserstreckung über ihre gesamte Länge beibehalten werden kann.

Es kann vorgesehen sein, dass die Wandung des Dachabschnitts im Schnitt senkrecht zur Längserstreckung des Diffusors eine insbesondere mittige Einbuchtung nach innen aufweist, um Licht, das vom Leuchtmittel wie einer LED-Reihe emittiert wird, in Richtung auf beide Seitenschenkel an der Innenoberfläche des Dachabschnittes zu reflektieren. Hierdurch kann einerseits noch mehr Licht auf die Lippen fallen, was zu einer weiteren Aufhellung von eventuell vorhandenen Schattenbereichen führt. Darüber hinaus kann durch diese Maßnahme ein vergleichsweise hoher Grad von indirekter Beleuchtung erreicht werden, da das von der Innenseite des Dachabschnittes in Richtung der Seitenschenkel reflektierte und dort nach außen transmittierte Licht zur Decke abgestrahlt und damit zur indirekten Beleuchtung eines Raumes beiträgt.

Je nach Ausführungsform des erfindungsgemäßen Diffusors kann die beschriebene Wirkung der Aufhellung durch die zusätzlichen, im Innern der U-Form des Diffusors angeordneten Lippen bzw. die Erzeugung von indirektem Licht, d.h. in Richtung zur Decke abgestrahltes Licht, weiter optimiert werden. Hierzu kann zweckmäßigerweise vorgesehen sein, die Innenseite des Dachabschnittes des Diffusors im Bereich der Einbuchtung mit einer glänzenden oder hochglänzenden Oberfläche auszustatten, sodass ein hoher Anteil, welcher im Prozentbereich des auftreffenden Lichtes liegen kann, in Richtung auf die Lippen bzw. die Seitenschenkel des Diffusors zu richten. Zu zur Erhöhung des Reflexionsgrades kann dieser Bereich der Innenseite des Dachabschnittes oberflächenbearbeitet sein.

In einer weiteren Ausführungsform, welche mit der vorhergehenden kombinierbar ist, kann zweckmäßigerweise vorgesehen sein, die Innenseite des Dachabschnitts im Bereich der Einbuchtung mit auf die jeweilige Geometrie angepasste Krümmungsradien auszustatten, um die Richtung des an der Innenseite des Diffusors reflektierten Lichtes zu optimieren.

Erfindungsgemäß kann zum einen der streuende Charakter des Materials des Diffusors zur Gestaltung einer möglichst homogenen Lichtverteilung genutzt und andererseits die Reflexionseigenschaften des Diffusors an der Innenseite im Bereich der Einbuchtung zur Optimierung der Lichtabstrahlcharakteristik eingesetzt werden.

Vorteilhafterweise können die sich längserstreckenden Lippen des Diffusors auch zur Befestigung des Diffusors an einer zugeordneten Halteeinrichtung der Leuchte gestaltet sein. Hierzu kann an der Innenseite der jeweiligen Lippe ein Befestigungsmittel angeordnet sein, welches insbesondere als sich längs mit der Lippe erstreckende Rastelement angeformt sein kann. Dabei kann das an der Lippe angeformte Rastelement eine Lauffläche für einen Rastnocken einer Halteeinrichtung der Leuchte für den Befestigungsvorgang bereitstellen, bei welchem das relative Bewegen der Lauffläche zum Rastnocken der Halteeinrichtung ein Zurückfedern der Lippe nach außen für einen nachfolgenden Rastvorgang bereitgestellt werden kann, bei welchem eine Anlagefläche des Rastelements zur Anlage an eine Rastfläche des Rastnockens der Halteeinrichtung kommt.

Zweckmäßigerweise kann der erfindungsgemäße Diffusor dadurch weitergebildet werden, dass am freien Ende der Seitenschenkel jeweils ein längs verlaufender Steg angeordnet ist. Dieser Steg kann sich parallel zu dem jeweiligen Seitenschenkel erstrecken und in einem Bereich ansetzen, an welchem die Lippe an dem Seitenschenkel ansetzt. Insofern kann der Steg an einem Krümmungsbereich bzw. an einem horizontal verlaufenden Bereich, der sich an den Seitenschenkel anschließt, platziert sein. Es kann vorgesehen sein, dass sich der Steg im Wesentlichen vertikal erstreckt, insbesondere in eine Richtung abgewendet in Bezug auf den Dachabschnitt des Diffusors. Durch das Vorsehen dieses Stegs kann ein homogeneres Erscheinungsbild des erfindungsgemäßen Diffusors erzielt werden. Insbesondere kann der Steg so gestaltet sein, dass er eine äußere Sichtfläche bereitstellt, welche mit der äußeren Mantelfläche des jeweiligen Seitenschenkels zur Erzielung eines geschlossenen Gesamteindrucks zusammenwirkt.

Zweckmäßigerweise kann vorgesehen sein, dass der jeweilige Steg am freien Ende eines Seitenschenkels mit einem weiteren, zum Steg innen liegenden Abschnitt des Diffusors zur Bildung eines offenen Kanals zusammenwirkt. Dieser Kanal kann insbesondere zur Aufnahme einer Dichtung ausgebildet sein, die sich wie der Steg in Längsachse des Diffusors erstrecken kann und somit in Einbaulage des Diffusors das Innere hermetisch gegen Feuchtigkeit, Insekten bzw. Staub abdichtet. Vorzugsweise kann vorgesehen sein, dass dieser weitere Abschnitt des Diffusors ein Teil des Befestigungsmittels an der Lippe ist, beispielsweise ein Fortsatz eines Rastelements etwa in Einbaulage des Diffusors in vertikaler Richtung erstreckend und weg vom freien Ende der Lippe des Seitenschenkels verlaufend. Durch eine derartige Gestaltung kann das Befestigungsmittel wie ein Rastelement gleichzeitig auch eine Wandung für einen Dichtungskanal bereitstellen, was den konstruktiven Aufwand bei der Gestaltung des erfindungsgemäßen Diffusors erniedrigt.

Andererseits kann jedoch auch vorgesehen sein, nach außen beabstandet zum Steg im Bereich des freien Endes des jeweiligen Seitenschenkels ein weiterer Steg vorzusehen, welcher sich in Einbaulage des Diffusors etwa vertikal erstreckt, wobei beide zueinander beabstandete und sich parallel zum jeweiligen Seitenschenkel erstreckende Stege den Dichtungskanal zur Aufnahme einer Dichtung bilden, die den Diffusor in Einbaulage gegen einen Geräteträger oder ein Leuchtengehäuse abdichten.

Die besagten Stege zur Ausbildung eines Dichtungskanals können integral mit dem Diffusor hergestellt sein, sodass dieser ein einstückiges Bauteil darstellt.

Die Erfindung betrifft ferner eine Baugruppe für eine langgestreckte LED-Leuchte mit einer, eine geometrischen Reihenanordnung von LEDs aufweisende Platine sowie Halteeinrichtungen zur Befestigung der Platine an einem Träger, wie einem langgestreckten Geräteträger oder einem Leuchtengehäuse, wobei Halteeinrichtungen in Längsrichtung zu beiden Seiten der LEDs angeordnet sind und der erfindungsgemäß ausgebildete Diffusor in Einbaulage die Halteeinrichtungen umgreift und ein an einer Lippe des Diffusors angeformtes Rastelement mit den Halteeinrichtung zum Halten des Diffusors zusammenwirkt. Eine derartige Baugruppe kann zur Gestaltung einer Leuchte bzw. eines Leuchtbandes mit beliebiger Länge eingesetzt werden. Dabei kann eine modulare Bauweise zweckmäßig sein, insbesondere durch das Vorsehen eines langgestreckten Tragprofils, das an der Decke befestigt wird, an welches ein Geräteträger befestigbar ist, welcher eine solche Baugruppe, bestehend aus der LED-Platine, den Halteeinrichtungen sowie den erfindungsgemäß ausgebildeten Diffusor trägt.

Zweckmäßigerweise können die Lippen des Diffusors in Einbaulage bezüglich ihrer Höhe in Richtung zum Dachabschnitt so ausgebildet sein, das sie sich geometrisch über die Halteeinrichtungen hinaus erstrecken und auf diese Weise für eine Aufhellung des durch die Halteeinrichtung erzeugten Schattenbereichs sorgen. Darüber hinaus kann auch vorgesehen sein, dass die Lippen sich so weit nach innen in die U-Form und nach oben in Richtung zum Dachabschnitt erstrecken, dass sie im Querschnitt zur Längserstreckung des Diffusors außerhalb des direkten vom Leuchtmittel abgestrahlten Lichtes liegen. Auch hier können durch die Lippen Winkelbereiche des Diffusors bzw. einer zugeordneten Leuchte aufgehellt werden, in welche aufgrund des verwendeten Leuchtmittels keine Abstrahlung von direktem Licht erfolgt.

Zur Erzielung einer möglichst homogenen Lichtverteilung kann es zweckmäßig sein, die lichte Höhe des Diffusors in Einbaulage, d.h. den Abstand zwischen den LEDs und dem Dachabschnitt größer als bei herkömmlichen Baugruppen für LED-Leuchten zu gestalten. Insbesondere kann es zweckmäßig sein, den Abstand zwischen den LEDs und dem Dachabschnitt im Bereich der Einbuchtung größer als etwa 2,5 cm, insbesondere größer 2,8 cm einzustellen. Dabei kann die vorzugsweise mittige und in Längsrichtung des Diffusors verlaufende Einbuchtung vergleichsweise gering sein, insbesondere und zweckmäßigerweise im Bereich von etwa 10% - 12% des kleinsten Abstandes zwischen den LEDs und des Dachabschnittes im Bereich der Einbuchtung.

An der Innenseite des Diffusors können Krümmungsradien im Bereich der Einbuchtung des Dachabschnittes zweckmäßigerweise so gestaltet sein, dass das von einer LED in einer Querschnittsebene emittierte Licht als direktes Licht an die Innenoberfläche eines Seitenschenkels reflektiert wird, von dem es entweder zurück reflektiert wird, insbesondere in Richtung zur Lippe oder in den Seitenschenkel hinein transmittiert und diesen nach außen verlässt. Der Fachmann erkennt, dass je nach lichttechnischer Vorgabe die Erzeugung von indirektem Licht bzw. die Erzeugung einer Aufhellung von Kernschattenbereichen innerhalb der Leuchte spezifisch je nach Anforderung optimiert werden kann.

Um bei der erfindungsgemäßen Baugruppe für eine LED-Leuchte eine Entblendung für direkt nach unten abgestrahltes Licht bereitzustellen, kann die zusätzliche Verwendung und Anordnung eines langgestreckten Lichtrasters mit in Einbaulage nach oben und unten offenem Gehäuserahmen vorgesehen sein, wobei der Gehäuserahmen einen Rastereinsatz mit zwei Seitenreflektoren sowie eine Mehrzahl in Längsrichtung beabstandete Querreflektoren umfasst. Vorzugsweise ist in Einbaulage der Diffusor zumindest abschnittsweise zwischen den beiden Seitenreflektoren angeordnet und ragt insofern in das Rastergehäuse hinein. Zweckmäßigerweise kann dabei vorgesehen sein, dass der Diffusor so weit in das Rastergehäuse hineinragt, dass direktes Licht der LEDs des Diffusors an den Seitenschenkeln transmittiert. Diese Gestaltung weist den Vorteil auf, dass das aufgrund der Reflexion an der Innenfläche des Diffusors im Bereich der Einbuchtung erzeugte Licht den Diffusor trotz der Verwendung eines Lichtrasters weiterhin verlassen kann zur Erzeugung von indirektem Licht, das an der Befestigungsdecke reflektiert wird. Darüber hinaus ist für einen Betrachter bei einer seitlichen Betrachtung der Leuchte durch die beschriebene lichttechnische Wirkung der Lippen eine Aufweichung eventuell vorhandener Kernschatten erreicht.

Darüber hinaus ist mit der vorliegenden Anmeldung ein zweiter Diffusor für eine langestreckte Leuchte, insbesondere eine LED-Leuchte mit einer Reihenanordnung von LEDs, als erfinderisch offenbart und beschrieben, welcher im Querschnitt senkrecht zur Längserstreckung im Wesentlichen U-förmig ausgebildet ist mit zwei Seitenschenkeln und einem die Seitenschenkel verbindenden Dachabschnitt. Dabei weist der Dachabschnitt im Schnitt senkrecht zur Längserstreckung eine Einbuchtung nach innen auf zur Erzeugung von auf die Seitenschenkel reflektierten Lichtes. Insofern bedarf es bei diesem Erfindungsgegenstand der oben beschriebenen zusätzlichen Lippe an beiden Seitenschenkeln nicht. Alle weiteren, sich nicht auf die Lippe beziehenden und obenstehend beschriebenen Weiterbildungen des erstbeschriebenen Diffusors bzw. einer diesbezügliche Baugruppe sind auch auf den zweiten erfindungsgegenständlichen Diffusor anwendbar. Beispielsweise kann bei dem zweiten Diffusor zweckmäßigerweise auch die Innenseite des Dachabschnittes im Bereich der Einbuchtung eine glänzende oder hochglänzende Oberfläche aufweisen. Dabei sind die obenstehend beschriebenen Rastelemente jeweils nicht an einer Lippe gemäß des ersten Erfindungsgegenstandes, sondern stattdessen direkt an den beiden Seitenschenkeln angeordnet zum Zusammenwirken mit zugeordneten Rastelementen der Halteeinrichtungen bzw. Niederhaltern.

Die Erfindung wird im Folgenden unter Bezugnahme auf die beiliegenden Zeichnungen durch das Beschreiben einiger Ausführungsformen erläutert, wobei
- Figur 1: in einer perspektivischen Ansicht eine erfindungsgemäß gestalteter Diffusor zusammen mit weiteren Bauteilen einer Baugruppe für eine LED-Leuchte,
- Figur 2: die in Figur 1 dargestellte Baugruppe ohne Diffusor in einer perspektivischen Ansicht,
- Figur 3: die in Figur 1 gezeigte Baugruppe in einer Schnittdarstellung senkrecht zur Längsachse,
- Figur 4: eine Ausschnittvergrößerung der Fig. 3,
- Figur 5: die in Figur 1 gezeigte Baugruppe erweitert um ein Tragprofil in einer Schnittdarstellung senkrecht zur Längsachse,
- Figur 6a: in einer perspektivischen Explosionsdarstellung ein Lichtraster für die in Figur 4 angegebene Baugruppe,
- Figur 6b: das zusammengesetzte Lichtraster der Figur 6a in einer Schnittdarstellung senkrecht zur Längsachse,
- Figur 7a: eine zu der in Figur 5 um das Lichtraster gemäß Figuren 5a, b erweiterte Baugruppe vor der Zusammenfügung in einer vereinfachten Schnittdarstellung,
- Figur 7b: die Baugruppe der Fig. 7a im zusammengesetzten Zustand,
- Figur 8: eine weitere Ausführungsform 1' eines erfindungsgemäß ausgebildeten Diffusors, und
- Figur 9: in einer perspektivischen Ansicht den Diffusor 1' zusammen mit weiteren Bauteilen einer Baugruppe für eine LED-Leuchte einschließlich eines Tragprofils
zeigen.

Der Aufbau und die Verwendung eines erfindungsgemäß ausgebildeten Diffusors 1 ist in Figur 1 dargestellt. Erkennbar ist eine Baugruppe 100, umfassend einen langgestreckten Geräteträger 110, auf welchem eine Platine 120 angeordnet ist, die eine Vielzahl von zur Längsachse nebeneinander in Reihe angeordnete LEDs 121 aufweist, wobei die Platine 120 mittels einer Halteeinrichtung in Form einer Vielzahl von Niederhaltern 130 befestigt ist. Diese Niederhalter sind links und rechts zur LED-Reihe angeordnet und verlaufen in Querrichtung beabstandet zur LED-Reihe jeweils auf einer Seite zueinander beabstandet über die gesamte Längserstreckung der Platine. Die Befestigung der Platine am Geräteträger 110 erfolgt in der angegebenen Ausführungsform durch an jedem der Niederhalter mittels einer Schraube 131, welche sich durch den jeweiligen Niederhalter 130, die Platine 120 bis auf den Geräteträger 110 erstreckt.

Der Diffusor 1 ist im Wesentlichen im Querschnitt senkrecht zur Längserstreckung U-förmig mit Seitenschenkeln 2A, 2B und einem diese Seitenschenkel verbindenden Dach- oder Mittenschenkel 3 aufgebaut. Der Dachschenkel weist mittig über seine gesamte Längserstreckung und damit korrespondierend zu der LED-Reihe eine V-förmige Einbuchtung auf, wobei ausgehend von der Symmetrieebene S äquivalente Dachabschnitte 3a, b bzw. 3 b, d ausgebildet sind, welche innenseitig unterschiedliche Krümmungsradien besitzen und auf die untenstehend noch näher eingegangen wird. Die Symmetrieebene verläuft dabei durch die Mitte der Einbuchtung sowie mittig durch die LED-Reihe.

Die perspektivische Darstellung der Figur 1 lässt auch eine spezifische Gestaltung der Seitenschenkel an deren freien Enden für die beschriebene Ausführungsform erkennen. An die beiden, zusammen mit dem Dachschenkel 3 die grundsätzliche U-Form bildenden Seitenschenkel 2A, 2B ist jeweils ausgehend vom zum Dachschenkel entferntesten Bereich eine sich nach innen, d.h. in Richtung zur LED-Reihe und nach oben in Richtung zum Dachabschnitt erstreckende Lippe 5a, b angeformt. In der dargestellten Ausführungsform umgreifen diese Lippen 5a, b zumindest teilweise die Niederhalter 130.
Wiederum innen liegend zur Lippe 5a, 5b, d.h. in Richtung zur LED-Reihe, ist an die jeweils ein sich mit der Lippe über die gesamte Längserstreckung des Diffusors verlaufendes, im Querschnitt stegförmiges Rastelement 6a, b angeformt. Diese Rastelemente 6a, 6b weisen eine an der oberen, zum Dachschenkel gerichteten Stirnfläche eine Rastfläche 7a bzw. 7b auf. Auf die Funktion der Rastelemente 6a, 6b wird untenstehend näher eingegangen.

In der beschriebenen Ausführungsform ist der Diffusor 1 aus einem transluzenten Material mittels eines Stranggussverfahrens hergestellt, wobei die gewünschte Diffusorwirkung im Wesentlichen durch die Wechselwirkung des Lichtes mit dem Diffusormaterial im Volumen des Diffusors resultiert.

Wie aus der Figur 1 ersichtlich, erstrecken sich die beiden Seitenschenkel 2A, 2B im Wesentlichen derart, dass sie sich mit fortlaufender Erstreckung zum freien Ende voneinander wegbewegen. Die sich daran anschließende jeweilige Lippe 5a, 5b haben ihren jeweiligen Ansatzpunkt etwa am untersten Ende, d.h. zum Dachschenkel entferntesten Ende der Seitenschenkel.

Figur 2 zeigt eine vergrößerte Ansicht der Baugruppe gemäß Figur 1, wobei zur Klarheit der Darstellung des Diffusors 1 weggelassen wurde. Wie beschrieben ist die LED-Platine 120 über seitlich zu der LED-Reihe angeordnete Niederhalter 130 am Geräteträger 110 befestigt, wobei sich die Befestigungsschraube 131 durch den Niederhalter 130, die Platine 120 in den Geräteträger 110 hinein erstreckt. Dargestellt ist ferner ein Rahmen 50 dargestellt, welcher am Ende einer solchen Baugruppe angeordnet ist. Dieser Rahmen weist entsprechend der Innenkontur des Diffusors 1, siehe Figur 1, einen Aufnahmeflansch 52 auf, wobei die Stirnseite des Diffusors 1 im Einbauzustand am Rahmensteg 51 des Rahmens 50 zu liegen kommt.
Je nach Ausführungsform der dargestellten Baugruppe kann diese eine Länge von beispielsweise 1.500 mm aufweisen, wobei durch eine Aneinanderreihung einer Mehrzahl derartiger Baugruppen eine Leuchte beliebiger Länge realisiert werden kann. Insofern kann der in Figur 2 dargestellte Rahmen 50 entweder als Endkappe ausgebildet sein oder spiegelsymmetrisch zu einer Ebene senkrecht zur Längsachse, sodass auf den Rahmen von beiden Seiten ein wie in Figur 1 angegebener Diffusor aufgeschoben und gehalten werden kann.

Die zu beiden Seiten beabstandet zur LED-Reihe angeordneten Niederhalter 130 erstrecken sich auf jeder Seite der LED-Reihe, jeweils beabstandet zueinander über die gesamte Länge der Baugruppe 100 bzw. Diffusor 1. Insoweit sind von dieser Mehrzahl von Niederhaltern in dem in Figur 2 dargestellten Ausschnitt nur jeweils einer pro Seite dargestellt.

In der beschriebenen Ausführungsform der Baugruppe sind diese Niederhalter multifunktional ausgebildet, d.h. sie dienen zum einen für die beschriebene Befestigung der Platine 120 am Geräteträger 110. Darüber hinaus sind an der Innenseite in Einbaulage in Richtung zur LED-Reihe Fixiermittel in Form von Rastelementen 132, insbesondere in der Art eines Rastnockens vorgesehen. Allein das Rastelement 132 des hinteren Niederhalters 130 ist in der Figur 2 erkennbar, der in der Figur untere Niederhalter 130 kann zweckmäßigerweise identisch zu dem Oberen aufgebaut. Die an der Innenfläche der Niederhalter 130 angeordneten Rastelemente 132 sind in den dargestellten Ausführungsformen ohne Funktion, können jedoch zum Halten einer direkt über die LED-Reihe angebrachte Primäroptik zur zusätzlichen Lichtlenkung eingesetzt werden. Eine derartige zusätzliche Gestaltung liegt vollständig im Rahmen der vorliegenden Erfindung.

Aus der in Figur 1 dargestellten Perspektive ist ersichtlich, dass der Diffusor 1 alle Niederhalter umgreift, sodass die Befestigung des Diffusors über Befestigungselemente erfolgt, welche an der Außenseite der Niederhalter 130 angeordnet sind und mit einem komplementären Befestigungselement an dem Diffusor zum Halten des Diffusors an der Baugruppe zusammenwirken.

Wie aus Figur 2 mit Bezug auf den unteren Niederhalter 130 erkennbar, umfasst dieser an seiner Außenseite drei als Rastnocken ausgebildete Rastelemente 133, 134 und 135, welche in Bezug auf ihren Aufbau mit Ausnahme ihrer Längserstreckung identisch aufgebaut sind. Insofern wird im Folgenden allein das mittlere, in seiner Längserstreckung größere Rastelement 133 in der Form eines Rastnockens Bezug genommen.

Das Rastelement 133 weist eine starre, als Steuerfläche wirkende Schrägfläche 133a zum Führen eines an dem Diffusor 1 angeordneten Rastelements für den Vorgang des Ineingriffbringens des Diffusors mit den Niederhaltern auf. Neben einer Längserstreckung weist diese Schrägfläche insofern eine Erstreckungskomponente im Einbauzustand nach unten in Richtung zum Geräteträger sowie nach außen weg von der LED-Reihe auf. Am außenseitigen Ende diese Schrägfläche 133a weist das Rastelement 133 eine sich parallel zur Platine 120 und damit in Einbaulage horizontal erstreckende Rastfläche 133b auf, deren Funktion untenstehend erläutert wird.

Die beiden vom mittleren Rastelement 133 am Niederhalter 130 an seiner Außenfläche angeordneten weiteren Rastelemente 134, 135 sind in Bezug auf ihre in der Figur nicht bezeichneten Schrägflächen bzw. Rastflächen identisch und fluchtend allein in Längsrichtung verschoben zu denen des mittleren Rastelements 134 angeordnet und gestaltet, sodass diese in einer nicht dargestellten Ausführungsform entfallen können.

Das Zusammenwirken der Halteeinrichtungen respektive Niederhalter 130 mit dem Diffusor 1, zu dessen Befestigung geht aus der Querschnittsdarstellung der Figur 3 sowie der diesbezüglichen Ausschnittvergrößerung der Fig. 4 hervor. Fig. 3 ist dabei eine Frontansicht der perspektivischen Darstellung von Figur 1, während Figur 4 vergrößert die Befestigung des Diffusors 1 an den Niederhaltern 130 zeigt.

In Einbaulage hintergreift das innen an der Lippe 5a, 5b angeordnete Rastelement 6a, 6b die zugeordneten Rastelemente 133 bis 135 derart, dass die Rastfläche 133b (siehe Figur 2) an einer zugeordneten, in Richtung zum Dachabschnitt des Diffusors weisenden Anlagefläche 7a, 7b des Rastelements 6a, 6b anliegt. Die Rastelemente 6a, 6b verlaufen dabei über die gesamte Länge des Diffusors, in entsprechender Weise die diesbezügliche Rastfläche 133b.

Wie insbesondere aus Figur 4 entnehmbar, liegt im Eingriffszustand des Rastelements 6a, 6b der Lippe 5a, 5b mit dem Rastelement 133 des Niederhalters 130 die zur Anlagefläche 7a, 7b gegenüber liegende Stirnfläche 9a, 9b des Rastelements 6a, 6b am Geräteträger 110 an. Insofern kann ein unbeabsichtigtes Aufbringen einer Kraft auf den Diffusor etwa senkrecht zum Geräteträger 110 nicht zu einem unbeabsichtigten Lösen des Diffusors aus dem Eingriff mit den Halteeinrichtungen respektive Niederhalter 130 führen.

Wie der Fachmann ferner der vergrößerten Darstellung der Figur 4 erkennt, kann bei der beschriebenen Ausführungsform ein Ineingriffbringen des Diffusors 1 mit den Niederhaltern 130 dadurch hervorgerufen werden, dass der Diffusor horizontal ausgerichtet zum Geräteträger 110 bzw. den Niederhaltern 130 auf die Niederhalter zugeführt wird. Dabei kommen zunächst die Schrägen 8a, b der Rastelemente 6a, 6b in Kontakt mit den starren Schrägflächen 133a der Niederhalter 130. Beim weiteren ausgerichteten Zuführen des Diffusors in Richtung des Geräteträgers 110 gleiten die Schrägen 8a, 8b weiter auf den Schrägflächen 133a der Niederhalter 133, wodurch beide Rastelemente 6a, 6b und damit beide Lippen 5a, 5b federnd nach außen gedrückt werden. Sobald die Anlageflächen 7a, 7b unterhalb die Rastfläche 133b (siehe Figur 2) gelangen, schnappen die Lippen 5a, 5b nach innen zur Verrastung des Diffusors an den Niederhaltern.

Die integral, d.h. einstückig mit dem Rest des Diffusors hergestellten und das auftreffende bzw. transmittierende Licht streuenden Lippen 5a, 5b umgreifen sich nach innen erstreckend die Niederhalter 130. In der Querschnittsdarstellung der Fig. 3 berührt zweckmäßigerweise eine Verbindungsgerade (gemäß der dargestellten Strichlinie K) zwischen einer LED und dem freien Ende der Lippe 6a, 6b keine Bauteile innerhalb des Diffusors, insbesondere nicht die Niederhalter 130. In der beschriebenen Ausführungsform beträgt dieser freie Abstrahlwinkel etwa 120° und kann an die Abstrahlcharakteristik der verwendeten LEDs angepasst sein.

Licht, das an der Innenfläche des Diffusors zurück in den Diffusorhohlraum reflektiert wird sowie Licht, das innerhalb der Wandung des Diffusors zurück in den Diffusorhohlraum gestreut wird, fällt zumindest teilweise direkt oder indirekt auf die Lippen 5a, 5b. Hierdurch erfolgt eine Aufhellung des insbesondere durch die Niederhalter verursachten Kernschattens an den entsprechenden Orten in der Längserstreckung der Baugruppe, an welchen jeweils ein Niederhalter angeordnet ist. Ein Großteil des Lichtes, das in die durch die Lippe 5a und den Seitenschenkel 2A bzw. die Lippe 5b und den Seitenschenkel 2B gebildete und sich über die gesamte Länge des Diffusors erstreckende Rinne fällt, kann zur Aufhellung ansonsten vorhandener Schattenbereiche beitragen. Diese Rinnen sind jeweils in Richtung zum Dachabschnit 3 geöffnet und weisen in bestimmten Ausführungsformen eine Höhe h auf von mindestens 25 % des Abstandes P der LEDs zur inneren Oberfläche des Dachabschnittes. Die Breite der Rinne an ihrer zum Dachabschnitt gerichteten Öffnung kann in bestimmten Ausführungsformen etwa 20% der Quererstreckung des Diffusors betragen.

Zur Verstärkung des beschriebenen Effektes der Aufhellung weist in der beschriebenen Ausführungsform der Diffusor im Dachbereich die mit Bezug auf Figur 1 beschriebene Einbuchtung auf, die symmetrisch zur LED-Reihe ausgebildet ist. Dabei sind ausgehend von der Symmetrieebene S, welche sich durch die Mitte der Ausbuchtung mittig durch die LED-Reihe erstreckt, zumindest zwei nach außen sich erstreckende Dachabschnitte 3a, 3c bzw. 3b, 3d gestaltet, welche sich in ihrem Radius an der Innenfläche dieser Dachabschnitte unterscheiden. Zur Beibehaltung eines symmetrischen Lichtverteilungsverhaltens sind die Abschnittsflächen 3a und 3b einerseits sowie 3c und 3d andererseits innenseitig mit dem gleichen Krümmungsradius gestaltet, um in definierter Weise die dort auffallenden Strahlen im Wesentlichen auf die leicht nach außen gekrümmten Abschnitte des Seitenschenkels 2A, 2B zu richten. Damit kann einerseits durch eine weitere Reflexion an der Innenseite dieser Seitenschenkelabschnitte ein Lichteinfall auf die Lippen 5a, 5b zur Aufhellung der beschriebenen Schattenbereiche erzeugt werden.

Darüber hinaus kann durch die eingerichtete gezielte Reflexion von direktem Licht der LEDs am Dachabschnitt des Diffusors auf die nach außen gerichteten Bereiche der Seitenschenkel 2A, 2B ein nicht unerheblicher Transmissionsanteil erzeugt werden. Dieser Transmissionsanteil kann nach Durchlaufen der Diffusorwandung zumindest teilweise die Leuchte in einer Strahlrichtung verlassen, welche die Platinenebene schneidet und damit die Erzeugung von indirektem Licht, beispielsweise an einer Decke oberhalb der Leuchte bewirken.

Figur 5 zeigt die in Figur 1 dargestellte Baugruppe, erweitert um ein Tragprofil 200, an das die Baugruppe gemäß Figur 1 auf herkömmliche Weise befestigt werden kann. Dabei dient das Tragprofil zum einen zur Befestigung der gesamten Baugruppe an einer Decke und zum anderen zur Aufnahme von elektrischen und elektronischen Bauteilen wie elektrischen Versorgungselementen, welche an der sich von der zur LED-Seite des Geräteträgers abgewandten Seite angebracht sind und sich in das Tragprofil hinein erstecken können.

Wie schon angegeben, sind an der Innenseite des Dachabschnittes 3 des Diffusors 1 im Bereich der Einbuchtung, beginnend von der Mitte der Einbuchtung, d.h. von der tiefsten Stelle zu beiden Seiten abgesehen von dem in Figur 1 bezeichneten mittleren Bereich D1 zwei weitere Bereiche D2 und D3 festgelegt. Innerhalb dieser Bereiche D2 und D3 ist an der Innenseite des Diffusors jeweils ein bestimmter Krümmungsradius R1 bzw. R2 gestaltet, um die beschriebenen Reflexionen in Richtung des Seitenschenkels 2B, respektive der durch den Seitenschenkel 2B und die Lippe 5b gebildeten Rinne oder Graben zu richten. Die gleiche geometrische Gestaltung an der Innenseite der Einbuchtung ist zur Erzielung einer symmetrischen Lichtverteilung auf der in der Figur 5 rechten Seite der Einbuchtung realisiert. Zweckmäßigerweise beträgt der lichte Abstand P zur Mitte der Einbuchtung mehr als 25 mm, insbesondere ca. 29 mm.

Vorteilhafterweise kann je nach Ausführungsform das Verhältnis der Quererstreckung des Diffusors zum Abstand P etwa 1,8 bis 2,4, insbesondere 2,2 betragen.

Zweckmäßigerweise kann je nach Ausführungsform das Verhältnis der optisch wirksamen Höhe h der Lippe 5a, b zum Abstand P größer 0,25, insbesondere > 0,3 sein.

Figur 6a zeigt ein zur Verwendung der in Figur 5 dargestellten Baugruppe nutzbares Lichtraster 300 in einer perspektivischen Explosionsansicht zur Darstellung der einzelnen Bauteile. Das Raster umfasst einen rechteckförmigen Gehäuserahmen 310, welcher stirnseitig Auflagestege 311, 312 besitzt, welche an die Dachform des Diffusors angepasst ist. Der Gehäuserahmen 310 nimmt einen Einsatz 320 auf, welcher über seine Seitenfläche zwei Seitenreflektoren 330a, b aufweist, die im oberen, dem Leuchtmittel zugewandten Bereich nach außen schräg verlaufend. Zwischen den Seitenreflektoren verläuft in einem, dem Lichtaustritt zugewandten unteren Abschnitt des Gehäuserahmens eine Mehrzahl von in Längsrichtung beabstandete und sich in Querrichtung erstreckende Querreflektoren 340. Das Lichtraster 300 wird mit zwei jeweils zweiteiligen Halteklammern 350 an der Baugruppe gemäß Figur 5 befestigt. Figur 6a zeigt ein zusammengesetztes Lichtraster gemäß Figur 6a in einer Schnittdarstellung senkrecht zur Längserstreckung des nach oben und unten offenen Gehäuserahmens 310.

Die Figuren 7a, 7b zeigen in einer vereinfachten Querschnittsdarstellung das Verbinden einer Baugruppe gemäß Figur 5 mit einem Lichtraster gemäß den Figuren 6a, b. Dabei ist die zweiteilige Klammer 350 ausgebildet, die Baugruppe gemäß Figur 5 vollständig zu umschließen, wenn diese auf das Lichtraster 300 aufgesetzt ist, den zusammengebauten Zustand zeigt Figur 7b. Erkennbar ragt der Diffusor 1 nicht vollständig in den Gehäuserahmen des Lichtrasters 300 hinein, sodass beide Seitenschenkel 2a, 2b des Diffusors über die Höhe F freiliegen, und über diese Wandabschnitte Licht die Baugruppe verlassen kann. Zur Vereinfachung der Darstellung ist die Lippe 5a, 5b nicht dargestellt, sie liegt oberhalb des durch die gestrichelten Linien begrenzten Abstrahlkegels. Aufgrund der obenstehend beschriebenen Gestaltung des Diffusors im Dachbereich erfolgt auch hier eine nicht unerhebliche Abgabe von Licht in eine Richtung, welche die Platinenebene schneidet, sodass auch bei der in Figur 7b gezeigten Baugruppe indirektes Licht durch Abstrahlung nach oben zur Decke erzeugbar ist.

Figur 8 zeigt in einer Stirnansicht senkrecht zur Längsachse die Gestaltung einer weiteren Ausführungsform eines Diffusors 1', der bis auf ein Detail identisch mit dem Diffusor 1 der Figur 1 ausgebildet ist. Identische Bezugszeichen kennzeichnen entsprechend identische Merkmale der beiden mit Bezug auf die Figuren beschriebenen Ausführungsformen der Diffusoren 1, 1'. Der Diffusor 1' der Figur 8 unterscheidet sich zu dem vorstehend beschriebenen Diffusor 1 dadurch, dass jeweils am freien Ende des Seitenschenkels 2a, 2b ein Steg 13a, 13b angeordnet ist, der sich in der angegebenen Darstellung etwa vertikal in entgegen gesetzter Richtung zum Dachabschnitt 3 des Diffusors 1'. d.h. von diesem weg, erstreckt. In der beschriebenen Ausführungsform ist der Steg 13a, 13b in einem Krümmungsbereich an dem freien Ende des jeweiligen Seitenschenkels angeordnet, an den sich im weiteren Verlauf nach innen dann die jeweilige Lippe 5a, 5b anschließt. Die Stege 13a, 13b weisen außen eine liegende Fläche 16a, 16b auf, die das Gesamterscheinungsbild des Diffusors zusammen mit der Außenmantelfläche der Seitenschenkel 2a, 2b sowie der Außenmantelfläche des Dachabschnittes 3 mitprägt.

Wie aus Figur 8 ersichtlich, weisen die Rastelemente 6a, b einen etwa parallel zum Steg 13a, b des jeweiligen Seitenschenkels 2a, 2b erstreckende Fortsatz 10a, b auf, der zusammen mit dem quererstreckenden Bereich bzw. Querabschnitt 11a, 11b einen zum Dachabschnitt 3 wegweisenden offenen Kanal 15a, b festlegt, dessen Funktion untenstehend mit Bezug auf Figur 9 näher erläutert wird. Sowohl die Fortsätze 10a, 10b als auch die Stege 13a, b weisen an ihrem freien Ende jeweilige Anlageflächen bzw. Anschläge 9a, b und 14a, b auf.

Figur 9 zeigt den Diffusor 1' der Figur 8 im eingebauten Zustand entsprechend Figur 5, d.h. zusammen mit weiteren Bauteilen einer Baugruppe für eine langgestreckte LED-Leuchte mit einer Reihe von LEDs 121, die auf einer Platine 100 angeordnet sind, wobei der Diffusor 1' durch einen Rastformschluss mit zugeordneten und obenstehend beschriebenen Rastelementen am Niederhalter 130 zusammenwirkt. In der dargestellten Ausführungsform liegen im Einbauzustand sowohl die Steganschläge 14a, 14b als auch die Anschläge 9a, 9b des Fortsatzes 10a, 10b des Rastelements 6a, 6b an dem Geräteträger 110 an. Zur Abdichtung des Raums, welcher durch den Diffusor 1' sowie die Platine 100 bzw. den Geräteträger 110 gebildet wird, sind zwei Dichtungen 17a, 17b vorgesehen, die jeweils in einem Dichtungskanal 15a, b, siehe Figur 8, angeordnet sind. Die sich über die gesamte Länge des Diffusors 1' erstreckenden Dichtungen 17a, 17b verhindern das Eindringen von Insekten, Feuchtigkeit und/oder Staub in den Innenraum des Diffusors.

Die in Figur 9 gezeigte Baueinheit umfasst ferner einen mit Bezug auf Fig. 2 schon beschriebenen Rahmen 50 zur Aneinanderreihung von zwei Diffusoren, sodass insofern Leuchten mit grundsätzlich beliebiger Längenerstreckung bzw. mit beliebiger Anzahl von aneinander gereihten Diffusoren erstellbar sind.

### Bezugszeichenliste

- 1, 1': Diffusor
- 2A, 2B: Seitenschenkel
- 3: Dachschenkel, Mittenschenkel
- 3a, b: Dachabschnitt
- 3c, d: Dachabschnitt
- 5a, 5b: Lippe
- 6a, 6b: Rastelement
- 7a, 7b: Anlagefläche
- 8a, 8b: Schräge
- 9a, 9b: Anschlag
- 10a, 10b: Fortsatz des Rastelements
- 11a, 11b: Krümmungsbereich/Querabschnitt
- 13a, 13b: Steg
- 14a, 14b: Steganschlag
- 15a, 15b: Kanal
- 16a, 16b: Sichtfläche
- 17a, 17b: Dichtung
- 50: Rahmen
- 51: Rahmensteg
- 52: Flansch
- 100: Baugruppe
- 110: Geräteträger
- 120: Platine
- 121: LED
- 130: Niederhalter
- 131: Schraube
- 132: Rastelement
- 133: Rastelement
- 133a: Schrägfläche
- 133b: Rastfläche
- 134: Rastelement
- 135: Rastelement
- 200: Tragprofil
- 300: Lichtraster
- 310: Gehäuserahmen
- 311, 312: Auflagesteg
- 320: Einsatz
- 330a, b: Seitenreflektor
- 340: Querreflektor
- 350: Halteklammer
- h: Lichte Lippenhöhe
- F: Fenster
- P: Abstand LED-Diffusor
- S: Symmetrieebene

## Patentansprüche

1. Diffusor (1, 1') für eine langestreckte Leuchte, insbesondere eine LED-Leuchte mit einer Reihenanordnung von LEDs, wobei der Diffusor im Querschnitt senkrecht zur Längserstreckung im Wesentlichen U-förmig ausgebildet ist mit zwei Seitenschenkel (2A, B) und einem die Seitenschenkel verbindenden Dachabschnitt, **dadurch gekennzeichnet, dass** an beide Seitenschenkel (2A, B) im Bereich ihrer freien Enden zur Bereitstellung von weiteren optisch wirksamen Diffusorwandabschnitten jeweils eine, zur U-Form innenliegende und sich zum Dachabschnitt hin erstreckende Lippe (5a, b) angeformt ist.

2. Diffusor (1, 1') nach Anspruch 1, **dadurch gekennzeichnet, dass** sich beide Lippen (5a, b) aufeinander zu erstrecken, sodass sich der Abstand der Lippen mit steigender Lippenhöhe verringert.

3. Diffusor (1, 1') nach Anspruch 1 oder 2, **dadurch gekennzeichnet, dass** eine Lippe (5a, b) jeweils mit einer in Querrichtung außenliegenden Seitenschenkelwandung einen rinnenartige Gestaltung bildet.

4. Diffusor (1, 1') nach Anspruch 1, 2 oder 3,
**dadurch gekennzeichnet, dass** eine Seitenschenkelwandung am freien Ende des Seitenschenkels einen nach innen verlaufenden Krümmungsbereich oder Horizontalbereich (11a, 11b) aufweist, an den sich ggf. unter Zwischenschaltung eines quer zur Längserstreckung verlaufenden Zwischenabschnittes die zugeordnete Lippe anschließt.

5. Diffusor (1, 1') nach einem der Ansprüche 1 bis 4,
**dadurch gekennzeichnet, dass** der Dachabschnitt im Schnitt senkrecht zur Längserstreckung eine Einbuchtung nach innen aufweist.

6. Diffusor (1, 1') nach Anspruch 5, **dadurch gekennzeichnet, dass** die Innenseite des Dachabschnittes im Bereich der Einbuchtung eine hochglänzende Oberfläche aufweist.

7. Diffusor (1, 1') nach einem der Ansprüche 1 bis 6,
**dadurch gekennzeichnet, dass** an der Innenseite der Lippe (5a, b) ein Befestigungsmittel angeordnet ist zum Zusammenwirken mit einer Halteeinrichtung der Leuchte.

8. Diffusor (1, 1') nach Anspruch 7, **dadurch gekennzeichnet, dass** das Befestigungsmittel ein an der Innenseite der Lippe (5a, b) angeformtes und sich längs erstreckendes Rastelement (6a, b) ist, umfassend eine Steuerfläche zum Führen eines Rastnockens und einer Anlagefläche (7a, 7b) zur Anlage an eine Rastfläche des Rastnockens.

9. Diffusor (1') nach einem der Anspruch 1 bis 8,
**dadurch gekennzeichnet, dass** am freien Ende der Seitenschenkel (2A, B) jeweils ein längs verlaufender Steg (13a, b) angeordnet ist.

10. Diffusor (1') nach Anspruch 9, **dadurch gekennzeichnet, dass** am jeweiligen Seitenschenkel (2a, b) der Steg (13a, b) mit dem Befestigungsmittel an der Lippe (5a, b) zur Ausbildung von Seitenwänden eines Dichtungskanals (15a, b) zusammenwirkt, in den eine Dichtung (17a, b) aufnehmbar ist.

11. Baugruppe (100) für eine langgestreckte LED-Leuchte umfassend
- eine, eine geometrische Reihenanordnung von LEDs (121) aufweisende Platine (120),
- eine Mehrzahl von Halteeinrichtungen (130) zur Befestigung der Platine an einem Träger wie einem langgestreckten Geräteträger oder einem Leuchtengehäuse, wobei Halteeinrichtungen (130) in Längsrichtung zu beiden Seiten der LEDs angeordnet sind;
- ein Diffusor (1, 1') nach einem der Ansprüche 1 bis 10, wobei der Diffusor in Einbaulage die Halteeinrichtungen umgreift und ein am Diffusors angeformtes Rastelement der Halteeinrichtung zum Halten des Diffusors zusammenwirkt.

12. Baugruppe nach Anspruch 11, **dadurch gekenn-zeichnet, dass** sich in Einbaulage des Diffusors (1, 1') dessen Lippen (5a, b) in seiner Höhe in Richtung zum Dachabschnitt über die Halteeinrichtungen hinaus erstrecken.

13. Baugruppe nach Anspruch 11 oder 12, **dadurch gekennzeichnet, dass** der Dachabschnitt des Diffusors im Schnitt senkrecht zur Längserstreckung eine Einbuchtung nach innen aufweist und die Tiefe der Einbuchtung weniger als 12% der lichten Höhe des Diffusors (1, 1') beträgt.

14. Baugruppe nach Anspruch 13, **dadurch gekennzeichnet, dass** im Bereich der Einbuchtung des Dachabschnittes Krümmungsradien an der Innenseite des Diffusors (1, 1') derart gestaltet sind, dass das von einer LEDs (121) in einer Querschnittsebene emittierte Licht an der Innenseite des Diffusors (1, 1') als direktes Licht in einen Seitenschenkel (2A, B) reflektiert wird.

15. Baugruppe nach einem der Ansprüche 11 bis 14, **gekennzeichnet durch ein** langgestrecktes Lichtraster (300) mit in Einbaulage nach oben und unten offenen Rastergehäuse, welches einen Rastereinsatz umfassend zwei in Querrichtung beabstandete und sich schräg nach oben über die Länge der Baugruppe erstreckende Seitenreflektoren (330a,b) sowie eine Mehrzahl von in Längsrichtung beabstandete Querreflektoren (340) umfasst, wobei in Einbaulage der Diffusor (1, 1') zwischen den beiden Seitenreflektoren (330a,b) angeordnet ist.

## Claims

1. Diffuser (1, 1') for an oblong luminaire, in particular for a LED luminaire with an in-line arrangement of LED, whereby the diffuser is substantially U-shaped in cross-section perpendicular to the longitudinal extension with two side legs (2A, B) and a roof section connecting the side legs, **characterized in that** a lip (5a, b) internal to the U-shape and extending towards the roof section is respectively molded on both side legs (2A, B) in the area of the free ends thereof for making available further optically active diffuser wall sections.

2. Diffuser (1, 1') according to claim 1, **characterized in that** both lips (5a, b) extend towards each other so that the distance between the lips decreases with increasing lip height.

3. Diffuser (1, 1') according to claim 1 or 2, **characterized in that** a lip (5a, b) forms a groove similar design respectively with an external side leg wall in transverse direction.

4. Diffuser (1, 1') according to claim 1, 2 or 3, **characterized in that** a side leg wall has a curvature portion or a horizontal portion extending inwards (11 a, 11 b) at the free end of the side leg, which portion is followed by the associated lip possibly by intercalating an intermediate portion extending transversely to the longitudinal extension.

5. Diffuser (1, 1') according to one of the claims 1 to 4, **characterized in that** the roof portion has an inward recess in cross-section perpendicular to the longitudinal extension.

6. Diffuser (1, 1') according to claim 5, **characterized in that** the inner side of the roof portion has a high-gloss surface in the area of the recess.

7. Diffuser (1, 1') according to one of the claims 1 to 6, **characterized in that** a fixing means is placed on the inner side of the lip (5a, b) for cooperating with a holding device of the luminaire.

8. Diffuser (1, 1') according to claim 7, **characterized in that** the fixing means is a longitudinally extending snap-in element (6a, b) molded on the inner side of the lip (5a, b) that comprises a control surface for guiding a snap-in cam and a contact surface (7a, b) for bearing on a snap-in surface of the snap-in cam.

9. Diffuser (1, 1') according to one of the claims 1 to 8, **characterized in that** one longitudinally extending web (13a, b) is placed respectively at the free end of the side legs (2A, B).

10. Diffuser (1, 1') according to claim 9, **characterized in that** the web (13a, b) cooperates at each of the side legs (2a, b) with the fixing means on the lip (5a, b) for forming side walls of a sealing channel (15a, b) in which a gasket (17a, b) can be received.

11. Component (100) for an oblong LED luminaire comprising:
- a board (120) showing a geometric in-line arrangement of LED (121),
- a multitude of holding devices (130) for fixing the board to a support such as an oblong equipment support or a luminaire housing, whereby holding devices (130) are placed in longitudinal direction on both sides of the LED;
- a diffuser (1, 1') according to one of the claims 1 to 10, whereby the diffuser when mounted surrounds the holding device and a snap-in element of the holding device that is molded on the diffuser cooperates for holding the diffuser.

12. Component according to claim 11, **characterized in that**, when the diffuser (1, 1') is mounted, its lips (5a, b) extend in its height in direction of the roof portion beyond the holding devices.

13. Component according to claim 11 or 12, **characterized in that** the roof portion of the diffuser has an inward recess in cross-section perpendicular to its longitudinal extension and the depth of the recess is less than 12% of the clear height of the diffuser (1, 1').

14. Component according to claim 13, **characterized in that** radii of curvature on the inside of the diffuser (1, 1') are configured in the area of the recess of the roof portion in such a manner that the light emitted by one of the LED (121) in a cross-sectional plane on the inside of the diffuser (1, 1') is reflected as direct light into a side leg (2A, B).

15. Component according to one of the claims 11 to 14, **characterized by** an oblong light grid (300) with an upwards and downwards open grid housing when mounted that comprises a grid insert comprising two side reflectors (330a, b) spaced in transverse direction and extending obliquely upwards over the length of the component as well as a multitude of transverse reflectors (340) spaced in longitudinal direction, whereby the diffuser (1, 1') when mounted is placed between the two side reflectors (330a, b).

## Revendications

1. Diffuseur (1, 1') pour une lampe allongée, en particulier une lampe LED avec un arrangement en série de LED, cependant que le diffuseur est configuré sensiblement en forme de U en section transversale perpendiculaire à l'extension en longueur avec deux branches latérales (2A, B) et une portion de toit qui relie les branches latérales, **caractérisé en ce qu'**une lèvre (5a, b) située à l'intérieur par rapport à la forme en U et qui s'étend vers la portion de toit est moulée respectivement sur les deux branches latérales (2A, B) dans la zone de leurs extrémités libres pour mettre à disposition d'autres portions de paroi de diffuseur optiquement actives.

2. Diffuseur (1, 1') selon la revendication 1, **caractérisé en ce que** les deux lèvres (5a, b) s'étendent l'une vers l'autre si bien que la distance entre les lèvres diminue lorsque la hauteur des lèvres augmente.

3. Diffuseur (1, 1') selon la revendication 1 ou 2, **caractérisé en ce qu'**une lèvre (5a, b) forme une configuration de type goulotte respectivement avec une paroi de branche latérale située à l'extérieur dans le sens transversal.

4. Diffuseur (1, 1') selon la revendication 1, 2 ou 3, **caractérisé en ce qu'**une paroi de branche latérale présente, à l'extrémité libre de la branche latérale, une zone de courbure ou une zone horizontale (11 a, 11 b) qui s'étend vers l'intérieur qui est suivie par la lèvre associée, le cas échéant en intercalant une portion intermédiaire qui s'étend transversalement par rapport à l'extension en longueur.

5. Diffuseur (1, 1') selon l'une des revendications 1 à 4, **caractérisé en ce que** la portion de toit présente une échancrure vers l'intérieur de section perpendiculaire par rapport à l'extension longitudinale.

6. Diffuseur (1, 1') selon la revendication 5, **caractérisé en ce que** le côté intérieur de la portion de toit présente une surface brillante dans la zone de l'échancrure.

7. Diffuseur (1, 1') selon l'une des revendications 1 à 6, **caractérisé en ce qu'**un moyen de fixation est placé sur le côté intérieur de la lèvre (5a, b) pour coopérer avec un dispositif de retenue de la lampe.

8. Diffuseur (1, 1') selon la revendication 7, **caractérisé en ce que** le moyen de fixation est un élément d'encliquetage (6a, b) moulé sur le côté intérieur de la lèvre (5a, b) et qui s'étend dans le sens longitudinal, qui comprend une surface de commande pour guider une came d'encliquetage et une surface d'appui (7a, 7b) pour l'appui sur une surface d'encliquetage de la came d'encliquetage.

9. Diffuseur (1, 1') selon l'une des revendications 1 à 8, **caractérisé en ce qu'**une entretoise qui s'étend dans le sens longitudinal (13a, b) est placée respectivement à l'extrémité libre des branches latérales (2A, B).

10. Diffuseur (1, 1') selon la revendication 9, **caractérisé en ce que** la traverse (13a, b) coopère, sur la branche latérale respective (2a, b), avec le moyen de fixation sur la lèvre (5a, b) pour configurer des parois latérales d'un canal d'étanchéité (15a, b) dans lequel une étanchéité (17a, b) peut être logée.

11. Unité de montage (100) pour une lampe LED allongée comprenant :
- une platine (120) qui présente un arrangement géométrique en série de LED (121),
- une multitude de dispositifs de retenue (130) pour la fixation de la platine à un support comme un support d'appareil allongé ou un boîtier de lampe, cependant que des dispositifs de retenue (130) sont placés dans le sens longitudinal des deux côtés des LED ;
- un diffuseur (1, 1') selon l'une des revendications 1 à 10, cependant que le diffuseur, en position de montage, entoure les dispositifs de retenue et qu'un élément d'encliquetage du dispositif de retenue, moulé sur le diffuseur, coopère pour maintenir le diffuseur.

12. Unité de montage selon la revendication 11, **caractérisée en ce qu'**en position de montage du diffuseur (1, 1') ses lèvres (5a, b) s'étendent dans sa hauteur en direction de la portion de toit au-delà des dispositifs de retenue.

13. Unité de montage selon la revendication 11 ou 12, **caractérisée en ce que** la portion de toit du diffuseur présente une échancrure vers l'intérieur de section perpendiculaire par rapport à l'extension en longueur et que la profondeur de l'échancrure est de moins de 12% de la hauteur libre du diffuseur (1, 1').

14. Unité de montage selon la revendication 13, **caractérisée en ce que** des rayons de courbure dans la zone de l'échancrure de la portion de toit sont configurés sur le côté intérieur du diffuseur (1, 1') de telle manière que la lumière émise par l'une des LED (121) dans un plan de section transversale sur le côté intérieur du diffuseur (1, 1') est réfléchie en tant que lumière directe dans une branche latérale (2A, B).

15. Unité de montage selon l'une des revendications 11 à 14, **caractérisée par** une grille de lumière allongée (300) avec un boîtier de grille ouvert vers le haut et vers le bas en position de montage qui comprend un insert de grille qui comprend deux réflecteurs latéraux (330a, b) espacés dans le sens transversal et qui s'étendent obliquement vers le haut sur la longueur de l'unité de montage ainsi qu'une multitude de réflecteurs transversaux (340) espacés dans le sens longitudinal, cependant qu'en position de montage le diffuseur (1, 1') est placé entre les deux diffuseurs latéraux (330a, b).
